# EUROPÄISCHE PATENTSCHRIFT

(11) **EP 0 923 453 B1**
(45) Veröffentlichungstag und Bekanntmachung des Hinweises auf die Patenterteilung: **24.05.2000**
(21) Anmeldenummer: 97940016.5
(22) Anmeldetag: 23.07.1997
(51) Int. Cl.: B41F 11/00, B41F 7/06

(54) **MEHRFARBEN-BOGENDRUCKMASCHINE**
MULTICOLOR SHEET-FED PRINTING PRESS
PRESSE D'IMPRESSION DE FEUILLES POLYCHROME

(30) Priorität: 24.07.1996 DE 19629822
(43) Veröffentlichungstag der Anmeldung: 23.06.1999
(73) Patentinhaber: MAN Roland Druckmaschinen AG, 63075 Offenbach (DE)
(72) Erfinder: SIMETH, Claus, D-65366 Geisenheim (DE)
(74) Vertreter: Stahl, Dietmar
(86) Internationale Anmeldenummer: EP9703979
(87) Internationale Veröffentlichungsnummer: WO9803336

(56) Entgegenhaltungen:
- WO-A-95/25015
- DE-A- 3 419 762
- DE-A- 4 303 797
- US-A- 2 911 907
- US-A- 3 347 160
- US-A- 3 384 011
- US-A- 3 949 670

## Beschreibung

Die Erfindung betrifft eine Bogenrotationsdruckmaschine für den mehrfarbigen Druck.

Für das Bedrucken kleinformatiger Druckbögen ist es bekannt, Druckwerke zu verwenden, in denen die am Druck beteiligten Zylinder, wie ein Plattenzylinder, ein Gummizylinder und ein Druckzylinder, unterschiedliche Durchmesser haben. Dadurch kann im Bereich der Druckplatten, der Gummitücher oder des Druckzylinders mechanischer Aufwand eingespart werden.

Aus der DE-PS 24 35 203 ist eine Bogenrotationsdruckmaschine bekannt. Sie weist in verschiedensten Konfigurationen Plattenzylinder mit einfachem Durchmesser, einen Gummizylinder mit mehrfachem Durchmesser und ein Druckzylinder mit einfachem Durchmesser auf. Dadurch kann von unterschiedlich einsetzbaren Druckeinheiten von einem jeweiligen Plattenzylinder ein Teilbild eines Druckbildes auf eines von mehreren Segmente des Gummizylinders abgedruckt werden. Gleichzeitig kann dieses Druckbild auf einen am Druckzylinder geführten Druckbogen abgedruckt werden, wobei der Druckbogen mit dem Druckzylinder entsprechend der Bewegung der Segmente des Gummizylinders umläuft und von diesem aus bedruckt wird.

In der US-PS 3 347 160 ist eine Farbwalzenvorrichtung für eine Mehrfarben-Rotationsoffsetdruckmaschine beschrieben. Diese Druckmaschine weist einen Plattenzylinder und Gummizylinder jeweils mit mehrfachem Durchmesser auf denen ein Druckzylinder mit einfachem Durchmesser zugeordnet ist. Beim Bedrucken wird die aus mehreren Bildteilen bestehende Druckplatte auf den Plattenzylinder von mehreren getakteten Farb- und Feuchtwerken erzeugt, auf den mehrfach großen Gummizylinder übertragen und auf einem am Druckzylinder geführten Druckbogen abgedruckt. Dabei läuft der Druckzylinder entsprechend des Durchmesserverhältnisses zwischen Gummizylinder und Druckzylinder mehrfach um, bis alle Druckbildteile auf den Druckbogen übertragen sind. Diese Mehrfarbendruckmaschine ist für den sogenannten Andruck geeignet. Nachteilig an diesen Vorrichtungen ist, daß sie sich zwar als Einzeldruckwerke darstellen lassen, daß der Aufwand für das Bedrucken mit Bildern, die mehr Farbe beinhalten, als es die jeweilige Druckmaschine erlaubt aber sehr hoch ist. Diese Druckmaschinen sind demnach nur für spezielle Druckverfahren geeignet.

Ziel der Erfindung ist es, eine Maschinenkonfiguration darzustellen, die bei einfachster Bauweise beliebig kombinierbare Druckwerke zum Erzeugen von Druckbögen mit unterschiedlicher Farbenzahl aufweist, keinen Aggregateaustausch notwendig macht und für hohen Durchsatz bei beliebigen Auflagenhöhen geeignet ist, wobei Druckbögen im beidseiten Druck herstellbar sein sollen.

Aufgabe der Erfindung ist es, die Vorrichtung nach dem Oberbegriff des Patentanspruches 1 dahingehend zu verbessern, daß aus Standardelementen eine einfache und damit billige Druckmaschine entsteht, die in Kombination von Baueinheiten dieser Art miteinander unterschiedliche konfigurierbare Mehrfarbendrucke erlaubt, ohne daß die Druckmaschine umgerüstet werden muß oder eine zu geringe Leistung aufweist, wobei Druckbögen im beidseiten Druck herstellbar sein sollen.

Die Lösung dieser Aufgabe gestaltet sich nach dem Kennzeichen des Patentanspruches 1. Die bogenführenden Trommeln bzw. Zylinder sind jeweils mit einer Arbeitsfläche versehen. Dadurch ergibt sich ein schlanker Bogenlauf und an allen entscheidenden Positionen ausreichen Platz für das vollständige Ausdrucken und eine ungehinderte Bogenwendung. Die daraus resultierende Durchsatzverringerung wird durch die Vereinfachung der Maschinenkonzeption aufgewogen.
Grundsätzlich sind alle Plattenzylinder mit zwei Druckplatten versehen. Hierbei ist besonders vorteilhaft, daß auf der Basis von Standard-Druckmaschinen vereinfachte Ausführungsformen von Druckmaschinen dargestellt werden, die mit wenig Aufwand kostengünstige Druckverfahren erlauben, wobei auf einen sogenannten schlanken Bogenlauf geachtet wird und die Kosten für das Bauen der Maschine durch einfache Elemente reduziert werden.
Zum einen kann das durch den Einsatz eines mit einfachem Durchmesser versehenen Druckzylinders erfolgen, der zur Aufnahme der Druckbilder mehrfach rotiert, während die anderen alle gleich großen und mit doppeltem Durchmesser versehenen Zylinder oder Trommeln nur mit der halben Drehzahl des Druckzylinders rotieren.
In einer weiteren Ausführungsform ist der Gummizylinder als mit einfachem Durchmesser versehener Zylinder ausgebildet. Im hierzu vorgeschlagenen Standarddruckverfahren sammelt er die auf dem Plattenzylinder vorgegebenen Druckbilder verschiedener Farben an und druckt sie in einem einzigen Druckvorgang auf die am Druckzylinder gehaltenen Druckbogen ab.

Im folgenden werden anhand von zeichnerischen Darstellungen einige der nach dem erfinderischen Prinzip möglichen Ausführungsformen der Erfindung näher dargestellt.

Dabei zeigt:
- Fig. 1: eine Vierfarben-Bogendruckmaschine mit einem Druckzylinder mit einfachem Durchmesser,
- Fig. 2: eine Vierfarben-Druckmaschine mit einem Gummizylinder mit einfachem Durchmesser,
- Fig. 3: eine Dreifarben-Druckmaschine mit Gummizylindern mit einfachem Durchmesser und einem Widerdruckwerk,
- Fig. 4: eine Vierfarben-Druckmaschine mit Gummizylindern mit einfachem Durchmesser und einem Widerdruckwerk,
- Fig. 5a/b: ein Wendewerk und
- Fig. 6: mit zwei Doppeldruckwerken.

In Fig. list eine Bogendruckmaschine dargestellt, die einen Anleger 1, einen Ausleger 2 und Druckwerke 11 und 12 beinhaltet. Die Druckbogen werden vom Anleger 1 dem Druckwerk 3 zugeführt und im Ausleger 2 ausgelegt. Für den Bogentransport ist eine Anlegetrommel 4 vorgesehen, die die Druckbogen an einen ersten Druckzylinder 5 übergibt. Von dort werden die Druckbogen über eine erste Bogenführungstrommel 6 und weitere Bogenführungstrommeln 13 und 14 zu einem zweiten Druckzylinder 5 geführt, von wo die Druckbogen auf weitere Bogenführungstrommeln 6 und 7 zu einer Auslegetrommel 8 transportiert und dann im Ausleger 2 abgegeben werden.

Die Druckeinheiten sind prinzipiell gleich aufgebaut. Vom Druckzylinder 5 wird der Bogen jeweils an eine Bogenführungstrommel 6 übergeben. Weiterhin entsprechen sich Anlegetrommel 4 und Bogenführungstrommel 13.
Die Anlegetrommel 4, die Bogenführungstrommeln 6 und 7 und die Auslegetrommel 8 haben einen sogenannt doppelten Durchmesser. Der Druckzylinder 5 hat einen mit einfachem Durchmesser.

Das Durchmesserverhältnis bezieht sich auf die Länge eines maximal zu verarbeitenden Druckbogens. Im Druckwerk 3 ist weiterhin ein Gummizylinder 9 und ein Plattenzylinder 10 angeordnet, die beide jeweils einen doppelten Durchmesser haben.

Die bogenführenden Zylinder oder Trommeln können, sofern sie mit doppeltem Durchmesser versehen sind, mit einer oder zwei Greiferreihen zum Transport von Druckbogen ausgerüstet sein, wobei aber für den vollständigen Druckvorgang an einem Druckbogen nur eine Greiferreihe bzw. Arbeitsfläche benutzt wird.

Vor dem Bedrucken eines Druckbogens wird dieser beispielsweise von einem Vorgreifer 15 der Anlegetrommel 4 zugeführt und von dort an den Druckzylinder 5 übergeben. Die Druckbilder, die auf einem Plattenzylinder 10 mit doppeltem Durchmesser und zwei Arbeitsflächen erzeugt werden, werden auf einen Gummizylinder 9 ebenfalls mit doppeltem Durchmesser und zwei Arbeitsflächen übertragen und während zweier Umdrehungen des Druckzylinders 5 als Zweifarbendruck auf den dort gehaltenen Druckbogen abgedruckt.

Wenn von Druckbildern die Rede ist, sind in der Regel bei mehreren Druckbildern die verschiedenfarbigen Teilbilder eines mehrfarbigen Druckes gemeint. Dies gilt nur für den einfarbigen Druck nicht in dieser Weise.

Mit einer Druckmaschine dieser Bauform ist eine Mehrfarbendruckmaschine einfach kombinierbar aus den Grundkomponenten Plattenzylinder 10, Gummizylinder 9, Druckzylinder 5, Bogenführungstrommel 6 und Bogenführungstrommel 13 bzw. 4. Die Verbindung zwischen den Druckwerken 11, 12 wird mittels der Bogenführungstrommel 14 dem Bogenführungstrommel 7 entspricht, der auch zum Ausleger 2 hinführt. Die Druckmaschine ist aus identischen Druckwerken aufgebaut und im Bereich des Druckzylinders 5 sehr kompakt. Weiterhin wird durch die Anordnung von zwei Arbeitsflächen auf Plattenzylinder 10 und Gummizylinder 9 mit doppeltem Durchmesser deren Handhabung verbessert.

Die Druckmaschine in Fig. 1 erlaubt es zweifarbig mit doppeltem Durchsatz zu drucken, wenn in beiden Druckwerken 11 und 12 auf den Plattenzylindern je zwei Druckbilder vorgesehen sind, die gleichfarbig angeordnet sind. Weiterhin kann zweifarbig mit halbem Durchsatz gearbeitet werden, wenn in jedem Druckwerk 11 und 12 auf dem jeweiligen Plattenzylinder 10 nur je ein Druckbild vorgesehen ist, die dann eine unterschiedliche Farbe aufweisen.

Dabei ergeben sich weitere Produktionsmöglichkeiten vom dreifarbigen bis zum vierfarbigen Druck. Diese Produktionsarten laufen im Modus mit halbem Bogendurchsatz.

Schließlich kann auch für Kleinauflagen eine Doppelauflage gefahren werden, indem auf jeder Druckplatte des Plattenzylinders 10 ein anderes einfarbiges Bild erzeugt und pro Druckbogen jeweils abwechseln das eine und das andere Druckbild abgedruck werden. Die verschiedenen Druckbogen können dann z.B. mit Hilfe einer Hilfsauslage 16 und des Auslegers 2 auf getrennten Stapeln abgelegt werden. Dazu ist eine Steuerung an der der Hilfsauslage 16 zugeordneten Trommel bzw. Zylinder erforderlich, die dafür sorgt, daß jeder zweite Druckbogen ausgeschleust wird.

Außerdem können die Bogenführungstrommeln 6, 13, 14 auch als sogenannte Wendeeinrichtung vorgesehen werden. Sie weisen dann Vorrichtungen auf, mittels derer ein Druckbogen von der mittleren Bogenführungstrommel 14 an seiner Hinterkante abgenommen wird und in umgekehrter Lage und Transportrichtung an das nächste Druckwerk zugeführt wird. Dann wird der Druckbogen dort von seiner Rückseite bedruckt. Auf diese Weise ist die Druckmaschine dann in der Lage zweiseitig einfarbig, von einer Seite zwei- und von der anderen einfarbig und zweiseitig zweifarbig zu drucken. Diese Prinzipien sind bekannt. Durch die Anordnung der Wendeeinrichtung mit Bogenführungstrommeln mit doppeltem Durchmesser und nur einer Greiferreihe ist der Wendevorgang sehr viel unkomplizierter als in bekannten Vorrichtungen dieser Art, wie noch erklärt wird.

Die Druckmaschine ist im übrigen auf beliebig viele weitere Druckwerke erweiterbar.

Die Druckmaschine nach Fig. 1 weist weiterhin als Besonderheit eine zusätzliche Hilfsauslage 16 auf. An dieser Stelle kann je nach Bedarf ein Probebogen ausgelegt werden oder diese Position kann als Makulatur-Ausleger verwendet werden. Die Hilfsauslage 16 wird durch Abgabe eines Druckbogens von der Auslegertrommel 8 mittels einer flexiblen Steuereinrichtung in Eingriff mit den Greifern der Auslegertrommel 8 bedient.

Eine weitere Maschinenkonfiguration ist in Fig. 2 dargestellt. Zwischen Anleger 1 und Ausleger 2 sind Druckwerke 17 und 18 angeordnet, die wie bereits bekannt eine Anlegetrommel 4, einen Plattenzylinder 10, eine Bogenführungstrommel 6, eine Bogenführungstrommel 7 und eine Auslegertrommel 8 aufweisen. Weiterhin sind zu Verbindung der Druckwerke 17 und 18 Bogenführungstrommeln 13 und 14 vorgesehen. Auch hier ist der Hilfsauslage 16 vorgesehen und die Anlegetrommel 4 arbeitet mit einem Vorgreifersystem 15 zusammen. Schließlich sind hier ein erster 21 und ein zweiter Druckzylinder 22 vorgesehen, die einen doppelten Durchmesser aufweist. Dabei können sie eine oder zwei Arbeitsflächen aufweisen, wobei aber nur eine benutzt wird. Er wirkt mit einem Gummizylinder 21 zusammen, der nur einen einfachen Durchmesser aufweist.

Diese Druckmaschine arbeitet, sofern sie nicht für den Einfarbendruck vorgesehen ist, nach dem sogenannten Gummi-Sammeldruckverfahren. Das bedeutet, daß bei der Rotation des Gummizylinders 21 zwei auf dem Plattenzylinder 10 vorgesehene Teilbilder eines Druckbildes einander überlagern und auf Druckbogen, die auf dem Druckzylinder 22 gehalten sind, gemeinsam in einer Druckzone abgedruckt werden.
Damit kann in Druckwerk 18 und 19 jeweils ein zweifarbiger Druck erzeugt werden, wobei die beiden Drucke sich ergänzen können, so daß insgesamt ein vierfarbiger Druck entsteht. Dieser vierfarbige Druck wird nach einer Anlaufphase jeweils mit insgesamt zwei Umdrehungen der Gummizylinder 21 beider Druckwerke erzeugt.

Auch in einer Druckmaschine dieser Bauart sind verschiedene Druckverfahren vergleichbar mit der Druckmaschine nach Fig. 1 denkbar. Zum einen kann bei jeder Rotation des Gummizylinders 21 ein einfarbiges Bild auf Druckbogen die am Druckzylinder 22 gehalten sind abgedruckt werden. Dabei muß am Druckzylinder 22 eine Serie von zwei Arbeitsflächen und zwei Greiferreihen vorgesehen sein, die bei jeder Umdrehung einzel mit einem Druckbogen beschickt werden. Auf dem Plattenzylinder 10 müssen dann zwei gleiche Druckbilder für eine einzige Druckfarbe vorgesehen sein.

Schließlich kann, wie zuvor beschrieben, auf dem Plattenzylinder 10 vorgesehen sein, zwei Teilbilder verschiedener Farben eines einzigen Druckbildes vorzusehen. Dabei wird bei der Umdrehung des Gummizylinders 21 zunächst das eine Druckbild auf das Gummituch übertragen und danach das zweite Druckbild diesem überlagert. Die nun einander überlagerten Druckbilder werden dann in der Druckzone zwischen dem Gummizylinder 21 und dem Druckzylinder 22 gemeinsam auf dem dort gehalterten Druckbogen abgedruckt. Somit ist bei jeder Umdrehung des Gummizylinders 21 ein zweifarbiger Druck erzeugbar, wobei die Druckmaschine halbem Durchsatz, d.h. bei Beschickung jeder zweiten Greiferreihe an Anlegetrommel 4 bzw. Druckzylinder 22 mit einem Druckbogen gefahren wird. Dies gilt nur falls die Druckmaschine an den bogenführenden Zylindern nicht sowieso mit nur je einer Arbeitsfläche und Greiferreihe belegt ist.

Weiterhin kann an den Plattenzylindern 10 jeweils ein einfarbiges Bild vorgesehen sein. Dann würde diese Druckmaschine zweifarbig drucken und nur bei jeder zweiten Umdrehung der Gummizylinder 21 einen Druckbogen, d.h. pro Umdrehung eines Druckzylinders 22 einen Druckbogen zweifarbig bedruckt erzeugen.

Schließlich kann auch auf jedem Plattenzylinder 10 vorgesehen sein, einfarbig mit zwei Druckbildern zu drucken, so daß bei jeder Umdrehung des Gummizylinders 21 auch ein Druckbild auf den Druckzylinder 22 übertragen werden kann. Dann wird wieder mit dem vollen Durchsatz am Druckzylinder mit zwei Druckbogen pro Umdrehung gearbeitet, die aber dann im ersten Druckwerk mit einer Farbe und im zweiten Druckwerk mit einer zweiten Farbe bedruckt werden.

Auch diese Druckmaschine ist mit einer Hilfsauslage 16 versehen.

Auch bei dieser Maschine ist es möglich eine Wendeeinrichtung einzusetzen und damit die Möglichkeit für zweiseitigen Druck in verschiedenen Konfigurationen wie weiter oben beschrieben zu schaffen.

Die beschriebenen Konfigurationen können dahingehend variiert werden, daß in einem Druckwerk anstatt eines doppelten Plattenzylinders auch einem Gummizylinder zwei Plattenzylinder zugeordnet werden können. Außerdem ist es möglich, einem Druckzylinder mit mehrfachem Durchmesser zwei Druckwerke mit Gummi- und Plattenzylinder mit einfachem Durchmesser zugeordnet werden. Schließlich können in letzterer Konfiguration den Gummizylindern mit einfachem Durchmesser auch Plattenzylinder mit doppeltem Durchmesser zugeordnet werden. Das Prinzip der Durchführung nur eines Druckbogens auf bogenführenden Zylindern mit einfachem oder doppeltem Durchmesser und nur einfacher Belegung soll aber nicht verlassen werden.

Schließlich ist in Fig. 3 und 4 eine weitere Konfiguration der Druckmaschine nach dem Druckprinzip der Druckmaschine aus Fig. 2 dargestellt. Auch sie weisen zwischen Anleger 1 und Ausleger 2 ein Druckwerk 20 auf, in dem ein Plattenzylinder 10 vorgesehen ist, ein Druckzylinder 22, eine Anlegetrommel 4 und eine Bogenführungstrommel 6. Zwischen Plattenzylinder 10 und Druckzylinder 22 ist ein mit einfachem Durchmesser versehener Gummizylinder 21 vorgesehen. Die grundsätzliche Konfiguration entspricht derjenigen aus Fig. 3, so daß auch die Funktion dieses Druckwerkes der aus Fig. 3 gleich ist. Damit können also einfarbige oder zweifarbige Drucke in unterschiedlichen Durchsätzen erzeugt werden. Weiterhin ist der Bogenführungstrommel 6 ein weiteres Druckwerk zugeordnet. Dieses Druckwerk besteht aus einem Farbwerk 24, das verschiebbar angeordnet ist, einem Plattenzylinder 25 und einem Gummizylinder 26. Der Plattenzylinder 25 und der Gummizylinder 26 sind nur mit einfachem Durchmesser versehen und somit erkennbar nur für das Auftragen einer einzigen Druckbildfarbe geeignet. Wesentlich ist die Anordnung des Gummizylinders 26 auf der Unterseite der Bogenführungstrommel 6, die hier die Funktion eines Druckzylinders übernimmt. Da der Druckbogen, nachdem er zwischen Gummizylinder 21 und Druckzylinder 22 auf der Oberseite bedruckt wurde, nun mit seiner bedruckten Seite die Bogenführungstrommel 6 berührt, liegt dessen Rückseite gegenüber dem Gummizylinder 26 und kann von dort bedruckt werden. Damit ist in dieser Druckmaschine möglich ein zweifarbigen Druck auf der einen Seite mit einem weiteren Druckbild auf der anderen Seite des Druckbogens zu ergänzen. Außerdem kann auch ein beidseitig einfarbiger Druck erzeugt werden.

In Fig. 4 ist eine ähnliche Konfiguration wie in Fig. 3 dargestellt. Hier ist allerdings als Widerdruckwerk ein Plattenzylinder 25A mit doppeltem Durchmesser einem mit einem Gummizylinder 26 mit einfachem Durchmesser kombiniert, sodaß hier auch der Widerdruck nach dem Gummi-Sammelprinzip abläuft. Die Druckmaschine ist also in der Lage sowohl beidseitig einfarbig in vollem Durchsatz, also auch 2/1-farbig mit halben Durchsatz, als auch 2/2-farbig mit halbem Durchsatz zu arbeiten. Dem Plattenzylinder 25A ist dazu ein in bekannter Weise abfahrbares Farbwerk 24A zugeordnet. Dieses Farbwerk 24A enthält zwei Einfärbeeinrichtungen und ggf. auch zwei Feuchteinrichtungen, die getaktet schaltbar sind, um eine oder zwei Farben auf den Plattenzylinder 25A aufbringen zu können. In den Maschinen nach Fig. 3 und 4 ist keine Bogenwendung erforderlich.

Der Vorteil eines Wendewerkes in den in Fig. 1 und 2 beschriebenen Druckmaschinen wird in Fig. 5a und b gezeigt. In Fig. 5a sind die bogenführenden Trommeln 6, 13 und 14 in der normalen Zuordnung für einseitigen Druck gezeigt. Der Druckbogen wird der Bogenführungstrommel 6 von einem Druckzylinder übergeben und über die Bogenführungstrommeln 13, 14 an ein weiteres Druckwerk übergeben.
In Fig. 5b ist die Zuordnung für den Widerdruckbetrieb dargestellt. Durch eine Auftrennung der Antriebe zwischen den Bogenführungstrommeln 13 und 14 werden die rechts und links der Trennstelle liegenden Maschinenbereiche gegeneinander verstellt. Dabei werden Greiferreihen 34 der Bogenführungstrommel 13 aufdas jeweils bestimmende Ende des Druckbogens auf der Bogenführungstrommel 14 eingestellt. Die Greiferreihen 34 sind mit sogenannten Wendegreifern ausgestattet. Diese können beispielsweise Saugeranordnungen enthalten, um den Druckbogen mit seinem Ende von der Bogenführungstrommel 14 abzunehmen. Es ist auch möglich die Oberfläche der Bogenführungstrommel 14 so zu gestalten, daß die Greiferreihen 34 direkt das Ende des Druckbogens ergreifen können. Die Greiferreihen 34 können dann als Doppelsysteme oder auch als sogenannte Zangengreifer ausgebildet sein.
Beim Transport der Druckbogen wird in der Einstellung für den Widerdruck demnach das Bogenende erfasst, während der Bogenanfang nicht in der Kontaktzonen der Bogenführungstrommeln 13, 14 sondern erst nach Erfassung des Bogenendes durch die Greiferreihen 34 freigeben wird. Der Druckbogen wird dann, wie angedeutet, mit dem Bogenende voran nach unten hin von der Bogenführungstrommel 13 weitergeführt. Durch die einfache Belegung der Bogenführungstrommel 13 und 14 ist sehr viel Spielraum für die Zuordnung der Trommeln zueinander gegeben. Die Drehlage gestattet es z.B. die Bogenführungstrommel 14 auch direkt zwischen den Nachbartrommeln anzuordnen, ohne daß es beim Bogentransport zu Schwierigkeiten kommen könnte. Der Bogenlauf ist schlank und gut beherrschbar.

In Fig. 6 ist eine Vierfarben-Druckmaschine mit zwei Doppeldruckwerken 35, 36 gezeigt. Die Druckwerke 35, 36 weisen als Besonderheit die Zuordnung von Plattenzylindern 37, 38 mit einfachem Durchmesser auf. Damit können auf jedem Druckzylinder 22 ebenfalls zwei Druckbilder gemeinsam gedruckt werden. Jeder Gummizylinder 21 überträgt allerdings nur ein Druckbild. Die Druckbogen werden über die Bogenführungstrommeln 6, 13, 14 geführt und können dort in einer Wendeeinrichtung für den beidseitigen Druck gewendet werden.

Die den Druckzylindern 22 zugeordneten Druckwerke 35, 36 bestehen im dargestellten Beispiel also aus Plattenzylindern 37, 38 mit einfachem Durchmesser und Gummizylindern 21 mit einfachem Durchmesser. Der Druck erfolgt dann in einem Durchgang am Druckzylinder 22, wobei die Druckzonen so weit auseinanderliegen, daß der erste Druck abgeschlossen ist, bevor der zweite beginnt. Der Druckzylinder 22 hat entweder eine Arbeitsfläche und eine Greiferreihe oder zwei Arbeitsflächen und zwei Greiferreihen, wobei eine Greiferreihe für den Druck aussteuerbar ist.
Diese Konfiguration kann variiert werden, wie bereits unter Fig. 3 beschrieben, indem den Gummizylindern 21 jeweils Plattenzylinder mit doppeltem Durchmesser zugeordnet werden. Dann kann pro Druckdurchgang ein vierfarbiger Druck erzeugt werden, wobei wieder zwei Druckbilder pro Gummizylinder 21 gesammelt werden. Dann ist die gezeigte Maschine für den Achtfarben-Druck geeignet.

Wichtig für die Ausführung der beschriebenen Produktionsweisen ist, daß die Steuerung der Farbwerke bzw. der Farb- und Feuchtwerke an den Plattenzylindern flexibel zu gestalten ist, dies ist aber aus dem Stand der Technik bekannt. Danach muß jedes Farbwerk pro Plattenzylinderumdrehung zu- und abschaltbar bzw. an- und abstellbar sein. Dazu kann bei einem Plattenzylinder mit doppeltem Durchmesser und zwei hintereinander liegenden Bildern eine Anordnung von zwei hintereinander liegenden Farbwerken vorgesehen werden, die einzeln angesteuert werden und so unterschiedlich die Druckbilder einfärben können. Weiterhin sollen beide Druckbilder mit einer einzigen Farbe durchgehend eingefärbt und gefeuchtet werden können. Dazu wird nur ein Farb- bzw. Farb- und Feuchtwerk kontinuierlich angestellt.
Weiterhin soll ggf. beim Auftrag von zwei Druckfarben nur mit einem Feuchtwerk gearbeitet werden. Dazu wird ein Feuchtwerk abgestellt und das andere kontinuierlich angestellt. Darüberhinaus kann die Druckmaschine auch nur mit einem einzigen Feuchtwerk pro Druckwerk versehen sein.

Mit diesen Anordnungen und dazu bekannten Konstruktionsmitteln für die Steuerung der Farb- und Feuchtwerke ist der Betrieb aller aufgezeigten Druckmaschinen in den beschriebenen unterschiedlichen Produktionsweisen möglich.

Die Druckmaschinen sind in einfachster Ausführung konzipiert und besonders dafür geeignet, am Plattenzylinder 10 Automatisierungsmaßnahmen vorzunehmen. Hier kommt der große Durchmesser des Plattenzylinders 10 zum tragen. Es ist so leicht möglich, sowohl mehrere Bebilderungseinrichtungen, als Zuführeinrichtungen bebilderter Druckformen anzubringen. Ebenso ist es leicht möglich Zuführeinrichtungen für Druckformrohmaterial innerhalb des Plattenzylinders 10 anzubringen. Die Druckplatten können sowohl geteilt als auch kombiniert sein. Dies ist lediglich vom Herstellungsaufwand abhängig. Die genannten Einrichtungen sind hier nicht näher beschrieben, da sie bekannt und nicht Ziel der Erfindung waren.

### Bezugszeichenliste

Anleger 1
Ausleger 2
Anlegetrommel 4
Druckzylinder 5
Bogenführungstrommeln 6
Bogenführungstrommeln 7
Auslegetrommel 8
Gummizylinder 9
Plattenzylinder 10
Druckwerk 11
Druckwerk 12
Bogenführungstrommel 13
Bogenführungstrommel 14
Vorgreifereinrichtung 15
Hilfsauslage 16
Druckwerk 18
Druckwerk 19
Druckwerk 20
Gummizylinder 21
Druckzylinder 22
Farbwerk 24
Farbwerk 24A
Plattenzylinder 25
Plattenzylinder 25A
Gummizylinder 26
Greiferreihe 34

## Patentansprüche

1. Druckmaschine zum beidseitigen Bedrucken von bogenförmigem Bedruckstoff mit mehreren Farben nach einem indirekten Druckverfahren mit wenigstens zwei Druckwerken und mit wenigstens einem Plattenzylinder zum Tragen von Druckplatten, wenigstens einem Gummizylinder zum Tragen von einem oder mehreren Gummitüchern und wenigstens einem Druckzylinder, wobei Gummizylinder und Druckzylinder eine gemeinsame Druckzone bilden, um Druckbilder gesammelt vom Gummizylinder auf einen am Druckzylinder gehaltenen Druckbogen zu übertragen, wobei weiterhin wenigstens der Plattenzylinder mit mehreren Druckplatten belegt ist und wenigstens zwei Farbwerke bzw. Feuchtwerke vorgesehen sind, die dem Plattenzylinder jeweils taktweise zuschaltbar zugeordnet sind, weiterhin mit einer Bogenzufuhreinrichtung und einer dieser zugeordneten Steuervorrichtung zur taktweisen Zufuhr von Druckbogen, weiterhin mit einer Wendeeinrichtung zur Wendung von Druckbogen zwischen den Druckwerken,
**dadurch gekennzeichnet**,
daß mehrere voneinander getrennte Druckwerke (10, 11; 18, 19) hintereinander vorgesehen sind, daß bogenführende Trommeln (4, 5, 6, 7, 8, 13, 14, 22) vorgesehen sind, mittels derer nur je ein Druckbogen von Druckwerk zu Druckwerk transportierbar ist, wobei wenigstens zwischen den Druckwerken (10, 11; 18, 19) bogenführende Trommeln (6, 13, 14) mit doppeltem Durchmesser, aber jeweils nur einer Arbeitsfläche vorgesehen sind, und daß diese bogenführenden Trommeln (6, 13, 14) als Wendeeinrichtung ausgebildet sind.

2. Druckmaschine nach Anspruch 1,
**dadurch gekennzeichnet,**
daß der Gummizylinder (9) mit doppeltem Durchmesser und der Druckzylinder (5) mit einfachem Durchmesser oder mit ungeradzahlig mehrfachem Durchmesser vorgesehen ist.

3. Druckmaschine zum beidseitigen Bedrucken von bogenförmigem Bedruckstoff mit mehreren Farben nach einem indirekten Druckverfahren mit wenigstens zwei Druckwerken und mit wenigstens einem Plattenzylinder zum Tragen von Druckplatten, wenigstens einem Gummizylinder zum Tragen von einem oder mehreren Gummitüchern und wenigstens einem Druckzylinder, wobei Gummizylinder und Druckzylinder eine gemeinsame Druckzone bilden, wobei weiterhin wenigstens der Plattenzylinder mit mehreren Druckplatten belegt ist und wenigstens zwei Farbwerke bzw. Feuchtwerke vorgesehen sind, die dem Plattenzylinder jeweils taktweise zuschaltbar zugeordnet sind, weiterhin mit einer Bogenzufuhreinrichtung und einer dieser zugeordneten Steuervorrichtung zur taktweisen Zufuhr von Druckbogen,
**dadurch gekennzeichnet,**
daß mehrere voneinander getrennte Druckwerke (10, 11; 18, 19) hintereinander vorgesehen sind, daß bogenführende Zylinder (6, 22) vorgesehen sind, mittels derer nur je ein Druckbogen von Druckwerk zu Druckwerk transportierbar ist, daß die bogenführende Zylinder (6, 22) zwischen den Druckwerken einander direkt zugeordnet angeordnet sind, daß die bogenführenden Zylinder (6, 22) mit doppeltem Durchmesser, aber jeweils nur einer Arbeitsfläche versehen sind und daß den bogenführenden Zylindern (6, 22) die Druckwerke wechselseitig zu beiden Seiten der Transportbahn der Druckbogen zugeordnet sind.

4. Druckmaschine nach Anspruch 1 oder 3,
**dadurch gekennzeichnet,**
daß der Gummizylinder (21, 26) mit einfachem Durchmesser und der Druckzylinder (6, 22) mit doppeltem Durchmesser vorgesehen ist.

5. Druckmaschine nach Anspruch 1 oder 3,
**dadurch gekennzeichnet,**
daß der Gummizylinder (9) mit einfachem Durchmesser und der Druckzylinder mit ungeradzahlig mehrfachem Durchmesser vorgesehen ist.

6. Druckmaschine nach einem der Ansprüche 1 bis 5,
**dadurch gekennzeichnet,**
daß die Bogenzufuhreinrichtung so steuerbar ist, daß während des Sammelns der Druckbilder auf dem Gummizylinder (21, 26) oder auf dem Druckzylinder (22) kein Druckbogen oder aber nur ein Makulaturbogen zugeführt wird.

7. Druckmaschine nach einem der Ansprüche 1 bis 6,
**dadurch gekennzeichnet,**
daß als Bogenzufuhreinrichtung eine Anlegetrommel (4) mit doppeltem Durchmesser und nur einer Greiferreihe vorgesehen ist.

8. Druckmaschine nach einem der Ansprüche 1 bis 7,
**dadurch gekennzeichnet,**
daß die Druckmaschine zur Ausführung der Druckverfahren Offsetdruck und/oder wasserloser Offsetdruck und/oder indirekter Tiefdruck und/oder indirekter Hochdruck ausrüstbar vorgesehen ist.

9. Verfahren zum beidseitigen Drucken mehrfarbiger Druckbilder unter Verwendung einer Druckmaschine nach einem oder allen der Ansprüche 1, 2 und 4 bis 8,
**dadurch gekennzeichnet,**
daß Druckbogen in einem zur Drehung der bogentransportierenden Zylinder versetzten Takt zugeführt werden, daß erste zweifarbige Druckbilder auf einem Gummizylinder (21, 26) zum gemeinsamen Abdruck auf einer ersten Seite eines am Druckzylinder (5, 27) gehaltenen Druckbogens oder auf einer ersten Seite eines am Druckzylinder (5, 27) gehaltenen Druckbogens gesammelt werden, daß die Druckbogen zwischen den Druckwerken nach dem Prinzip der Bogenhinterkantenwendung gewendet werden und daß danach zweite zweifarbige Druckbilder auf einem Gummizylinder (21, 26) zum gemeinsamen Abdruck auf einer zweiten Seite des am Druckzylinder (5, 27) gehaltenen Druckbogens oder auf einer zweiten Seite des am Druckzylinder (5, 27) gehaltenen Druckbogens gesammelt werden.

10. Verfahren zum beidseitigen Drucken mehrfarbiger Druckbilder unter Verwendung einer Druckmaschine nach einem oder allen der Ansprüche 3 bis 8,
**dadurch gekennzeichnet,**
daß bei Druckbeginn von einem zweifarbigen Druckbild zunächst beide Teilbilder für die Vorderseite eines Druckbogens auf einem Gummizylinder (21, 26) aufgebracht werden, daß der erste Druckbogen so zugeführt wird, daß auf ihm beide Teilbilder im lagegenauen Übereinanderdruck durch Abnahme vom Gummizylinder (21, 26) aufgebracht werden und daß der nächste und alle weiteren Druckbogen erst bei Bereitstellung des vollständigen neuen Druckbildes auf dem Gummizylinder (21, 26) taktgemäß zugeführt werden, daß der Druckbogen anschließend dem zweiten Druckwerk zugeführt und auf seiner Rückseite ein Druckbild oder zwei auf einem Gummizylinder (26) gesammelte Teilbilder zweier Druckfarben gemeinsam aufgebracht werden.

11. Verfahren nach Anspruch 9 oder 10,
**dadurch gekennzeichnet,**
daß die Druckbogen bei mit einfachem Durchmesser versehenem Sammelzylinder (5, 21, 26) nur bei jeder zweiten von dessen Umdrehungen zugeführt werden.

12. Verfahren nach Anspruch 9 oder 10,
**dadurch gekennzeichnet,**
daß die Druckbogen bei Sammelzylindern (27) mit dem mehrfachen eines Grunddurchmessers nur so zugeführt werden, daß sie mit jeder zweiten dieser druckbildverarbeitenden Flächen in Kontakt kommen.

## Claims

1. Printing press for double-side printing of sheet form material to be printed with several inks in accordance with an indirect printing process with at least two printing units and with at least one plate cylinder for carrying printing plates, at least one blanket cylinder carrying one or several blankets and at least one impression cylinder, wherein blanket cylinder and impression cylinder form a common printing zone in order to transfer collected printed images from the blanket cylinder on to a sheet to be printed held against the impression cylinder, wherein furthermore at least the plate cylinder is fitted with several printing plates and at least two inking units or damping units are provided which are fitted so that they can be switched in against the plate cylinder in the rhythm of the press, furthermore with a sheet feeding unit and a control device fitted to this for feed of sheets to be printed in the rhythm of the press, furthermore with a turning unit for turning printed sheets between the printing units, characterised in that several printing units (10, 11; 18, 19) separated from one another are provided in sequence, that sheet guiding drums (4, 5, 6, 7, 8, 13, 14, 22) are provided by means of which, in each case, just one printed sheet can be transported from printing unit to printing unit, wherein at least between the printing units (10, 11; 18, 19), sheet guiding drums (6, 13, 14) are provided with double diameter, but in each case only one working surface, and that these sheet guiding drums (6, 13, 14) are constructed as a turning unit.

2. Printing press according to Claim 1, characterised in that the blanket cylinder (9) is provided with double diameter and the impression cylinder (5) with single diameter, or with non-even numbered multiple diameter.

3. Printing press for double-sided printing of sheet form material to be printed with several colours according to an indirect printing process with at least two printing units with at least one plate cylinder for carrying printing plates, at least one blanket cylinder for carrying one or more blankets and at least one impression cylinder, wherein blanket cylinder and impression cylinder form a common printing zone, wherein furthermore at least one of the plate cylinders is fitted with several printing plates and at least two inking units or damping units are provided which are fitted so that they can be switched in against the plate cylinder in the rhythm of the press, furthermore with a sheet feeding unit and a control unit fitted to this for feed of printed sheets in the rhythm of the press, characterised in that several printing units (10, 11; 18, 19) separated from one another are arranged in sequence, that sheet guiding cylinders (6, 22) are provided by means of which just one sheet to be printed can be transported from printing unit to printing unit, that sheet guiding cylinders (6, 22) between the printing units are arranged fitted directly one to another, that the sheet guiding cylinders (6, 22) are provided with double diameter, but in each case with just one working surface, and that the printing units are fitted to the sheet guiding cylinders (6, 22) mutually to both sides of the transport path of the printed sheets.

4. Printing press according to Claim 1 or 3, characterised in that the blanket cylinder (21, 26) provided is single diameter and the impression cylinder (6, 22) a double diameter.

5. Printing press according to Claim 1 or 3, characterised in that the blanket cylinder (9) provided is of single diameter and the impression cylinder of a non-even numbered multiple diameter.

6. Printing press according to one of Claims 1 to 5, characterised in that the sheet feeding unit is so controllable that during the accumulation of the printed images on the blanket cylinder (21, 26) or on the impression cylinder (22) no printed sheets or, however, just a waste sheet is fed.

7. Printing press according to one of Claims 1 to 6, characterised in that as sheet feeding unit, a feeder drum (4) is provided with double diameter and just one gripper row.

8. Printing press according to one of Claims 1 to 7, characterised in that the press is provided so it can be equipped for carrying out the printing processes, offset printing, and/or dry offset printing, and/or indirect relief printing, and/or indirect letterpress printing.

9. Process for double side printing of multi-colour printed images using a press according to one or all of the Claims 1, 2 and 4 to 8, characterised in that sheets to be printed are fed in a rhythm offset relative to the rotation of the sheet transporting cylinders, that first two-colour printed images are collected together on a blanket cylinder (21, 26) for common printing off on to a first side of a printed sheet held on the impression cylinder (5, 27), or on to a first side of a sheet to be printed held on the impression cylinder (5, 27) are collected together, that the printed sheets are turned in accordance with the principle of sheet rear edge turning between the printing units and that thereafter second two-colour images are collected together on one blanket cylinder (21, 26) for common printing off on to a second side of the printed sheet held against the impression cylinder (5, 27), or on to a second side of the printed sheet held against impression cylinder (5, 27).

10. Process for double side printing of multi-colour printed images using a press according to one or all of the Claims 3 to 8, characterised in that at the beginning of printing of a two-colour printed image, first both partial images for the front side of a sheet to be printed are applied to a blanket cylinder (21, 26), that the first sheet to be printed is so fed that on it both partial images are applied in positionally exact superimposed printing by take-off from the blanket cylinder (21, 26) and that the next and all further printed sheets are fed first on the preparation of the entire new printed image on the blanket cylinder (21, 26) in accordance with the rhythm, that the printed sheets are then fed to the second printing unit and on its rear side, a printed image or two printed images collected together on one blanket cylinder (26) of two printing inks are applied together.

11. Process according to Claim 9 or 10, characterised in that the printed sheets are fed with a collection cylinder provided with single diameter (5, 21, 26) only in the case of each second of its rotations.

12. Process according to Claim 9 or 10, characterised in that the printed sheets with collection cylinders (27) with the multiple of a basic diameter are fed only so that they come into contact with every second surface processing this printed image.

## Revendications

1. Machine d'impression pour l'impression sur les deux faces d'une matière d'impression en forme de feuille en plusieurs couleurs selon un procédé d'impression indirect, ayant au moins deux unités d'impression et au moins un cylindre porte-plaque pour porter des plaques d'impression, au moins un cylindre porte-blanchet pour porter un ou plusieurs blanchets, et au moins un cylindre d'impression, le cylindre porte-blanchet et le cylindre d'impression formant une zone d'impression commune pour transférer des images d'impression de façon rassemblée du cylindre porte-blanchet sur une feuille d'impression maintenue contre le cylindre d'impression, au moins le cylindre porte-plaque étant de plus garni de plusieurs plaques d'impression, et au moins deux unités d'encrage ou unités de mouillage étant prévues, qui sont associées au cylindre porte-plaque à chaque fois en pouvant être mises en circuit de façon cyclique, comportant de plus un dispositif d'amenée de feuilles et un dispositif de commande associé à celui-ci pour l'amenée cyclique de feuilles d'impression, et en outre un dispositif de retournement pour retourner les feuilles d'impression entre les unités d'impression,
caractérisée en ce que plusieurs unités d'impression (10,11 ;18,19) séparées les unes des autres sont prévues les unes derrière les autres, en ce que des tambours guidant les feuilles (4,5,6,7,8,13,14,22) sont prévus, au moyen desquels uniquement, à chaque fois, une feuille d'impression peut être transportée d'une unité d'impression à l'autre, au moins des tambours (6,13,14) guidant les feuilles entre les unités d'impression (10,11 ;18,19) étant prévus ayant un diamètre double mais, à chaque fois, uniquement une surface de travail, et en ce que ces tambours (6,13,14) guidant les feuilles sont réalisés comme dispositif de retournement.

2. Machine d'impression selon la revendication 1,
caractérisée en ce que le cylindre porte-blanchet (9) présente un diamètre double et le cylindre d'impression (5) un diamètre simple ou un diamètre multiple de façon impaire.

3. Machine d'impression pour l'impression sur les deux faces d'une matière d'impression en forme de feuille en plusieurs couleurs selon un procédé d'impression indirect, comportant au moins deux unités d'impression et au moins un cylindre porte-plaque pour porter des plaques d'impression, au moins un cylindre porte-blanchet pour porter un ou plusieurs blanchets, et au moins un cylindre d'impression, le cylindre porte-blanchet et le cylindre d'impression formant une zone d'impression commune, au moins le cylindre porte-plaque étant de plus garni de plusieurs plaques d'impression, et au moins deux unités d'encrage ou unités de mouillage étant prévues qui sont associées au cylindre porte-plaque à chaque fois en pouvant être mises en circuit de façon cyclique, ayant de plus un dispositif d'amenée de feuilles et un dispositif de commande associé à celui-ci pour l'amenée cyclique de feuilles d'impression,
caractérisée en ce que plusieurs unités d'impression (10,11 ;18,19) séparées les unes des autres sont prévues les unes derrière les autres, en ce que des cylindres (6,22) guidant les feuilles sont prévus, au moyen desquels uniquement, à chaque fois, une feuille d'impression peut être transportée d'une unité d'impression à l'autre, en ce que les cylindres (6,22) guidant les feuilles sont agencés en étant associés directement l'un à l'autre entre les unités d'impression, en ce que les cylindres (6,22) guidant les feuilles présentent un diamètre double mais, à chaque fois, uniquement une surface de travail, et en ce que les unités d'impression sont associées réciproquement aux deux côtés de la voie de transport des feuilles d'impression aux cylindres (6,22) guidant les feuilles.

4. Machine d'impression selon la revendication 1 ou 3,
caractérisée en ce que le cylindre porte-blanchet (21,26) présente un diamètre simple et le cylindre d'impression (6,22) un diamètre double.

5. Machine d'impression selon la revendication 1 ou 3,
caractérisée en ce que le cylindre porte-blanchet (9) présente un diamètre simple et le cylindre d'impression un diamètre multiple de façon impaire.

6. Machine d'impression selon une des revendications 1 à 5,
caractérisée en ce que le dispositif d'amenée de feuilles peut être commandé de sorte qu'aucune feuille d'impression ou uniquement une feuille maculée est amenée pendant le rassemblement des images d'impression sur le cylindre porte-blanchet (21,26) ou sur le cylindre d'impression (22).

7. Machine d'impression selon une des revendications 1 à 6,
caractérisée en ce que, comme dispositif d'amenée de feuilles, il est prévu un tambour margeur (4) ayant un diamètre double et uniquement une série de pinces.

8. Machine d'impression selon une des revendications 1 à 7,
caractérisée en ce que la machine d'impression est prévue en pouvant être équipée pour réaliser le procédé d'impression offset et/ou offset sans eau et/ou impression en creux indirect et/ou impression en relief indirect.

9. Procédé pour l'impression sur les deux faces d'images d'impression polychromes en utilisant une machine d'impression selon une ou toutes les revendications 1, 2 et 4 à 8,
caractérisé en ce que des feuilles d'impression sont amenées en un cycle décalé par rapport à la rotation des cylindres transportant les feuilles, en ce que des premières images d'impression en deux couleurs sont rassemblées sur un cylindre porte-blanchet (21,26) pour l'impression commune sur une première face d'une feuille d'impression maintenue contre le cylindre d'impression (5,27) ou sur une première face d'une feuille d'impression maintenue contre le cylindre d'impression (5,27), en ce que les feuilles d'impression sont retournées entre les unités d'impression selon le principe du retournement des bords arrière des feuilles et en ce que, ensuite, des secondes images d'impression en deux couleurs sont rassemblées sur un cylindre porte-blanchet (21,26) pour l'impression commune sur une seconde face de la feuille d'impression maintenue contre le cylindre d'impression (5,27) ou sur une seconde face de la feuille d'impression maintenue contre le cylindre d'impression (5,27).

10. Procédé pour l'impression sur les deux faces d'images d'impression polychromes en utilisant une machine d'impression selon une ou toutes les revendications 3 à 8,
caractérisé en ce que, au début de l'impression d'une image d'impression en deux couleurs, tout d'abord les deux images partielles pour la face avant d'une feuille d'impression sont appliquées sur un cylindre porte-blanchet (21,26), en ce que la première feuille d'impression est amenée de sorte que, sur celle-ci, les deux images partielles sont appliquées suivant une impression superposée de position précise par enlèvement du cylindre porte-blanchet (21,26), et en ce que la feuille d'impression suivante et toutes les autres feuilles sont amenées de façon cyclique uniquement lors de la mise à disposition de la nouvelle image d'impression complète sur le cylindre porte-blanchet (21,26), en ce que la feuille d'impression est ensuite amenée à la seconde unité d'impression et, sur sa face arrière, une image d'impression ou deux images partielles, rassemblées sur un cylindre porte-blanchet (26), de deux encres d'impression sont appliquées de façon commune.

11. Procédé selon la revendication 9 ou 10,
caractérisé en ce que les feuilles d'impression, dans le cas d'un cylindre de rassemblement (5,21,26) présentant un diamètre simple, sont amenées uniquement à chaque second de ses tours.

12. Procédé selon la revendication 9 ou 10,
caractérisé en ce que les feuilles d'impression, dans le cas de cylindres de rassemblement (27) ayant le multiple d'un diamètre de base, sont amenées uniquement de sorte qu'elles viennent en contact avec chaque seconde de ces surfaces traitant l'image d'impression.
